# EUROPÄISCHE PATENTSCHRIFT

(11) **EP 0 236 736 B1**
(45) Veröffentlichungstag und Bekanntmachung des Hinweises auf die Patenterteilung: **13.06.1990**
(21) Anmeldenummer: 87101528.5
(22) Anmeldetag: 05.02.1987
(51) Int. Cl.: B65D 17/28

(54) **Aufreissdeckel aus Metall für Dosen**
Tearable metal cover for cans
Couvercle déchirable en métal pour récipients

(30) Priorität: 06.03.1986 DE 3607402
(43) Veröffentlichungstag der Anmeldung: 16.09.1987
(73) Patentinhaber: Schmalbach-Lubeca AG, 38112 Braunschweig (DE)
(72) Erfinder: Peter, Wolfgang, D-2190 Cuxhaven (DE); Hacke, Heinz, D-2190 Cuxhaven (DE)
(74) Vertreter: Fricke, Joachim, Dr.

(56) Entgegenhaltungen:
- EP-A- 0 171 650
- DE-A- 2 832 706
- US-A- 3 662 916
- US-A- 3 752 353
- US-A- 3 891 117
- US-A- 4 406 378

## Beschreibung

Die vorliegende Erfindung betrifft einen Blechdeckel für unrunde Dosen, insb. für länglich-ovale Dosen, mit den Merkmalen des Oberbegriffs des Anspruchs 1.

Ein Deckel mit diesen Merkmalen ist in der europ. Veröffentlichungsschrift 0 171 650 dargestellt und beschrieben. Es handelt sich dabei um einen Deckel mit vorbestimmtem unrunden Umriß und mit einer vorbestimmten Ausbildung desjenigen Endes des Deckels, in dem der Aufreißvorgang mit Hilfe der Grifflasche gestartet wird. In diesem Bereich, zu dem hin die Kerblinien konvergieren, sind unterhalb des Griffendes der Grifflasche wenigstens zwei quer zur Längsrichtung des Deckels verlaufende Versteifungssicken vorgesehen, die eine Queraufwölbung des Bleches bei Beginn des Aufreißvorganges verhindern und das Abrollen des Bleches während des Weiterreißens des Bleches entlang der Kerblinien begünstigen sollen.

Die Grifflasche selbst ist als starrer Hebel aus dünnem Blech geformt und durch Randfalze und andere Verformungen versteift. Die Grifflasche kann mit ihrem Befestigungsbereich starr oder über einen abknickbaren Blechlappen am Einbrechstartabschnitt des Deckels befestigt sein. Zum anfänglichen Einbrechen der Kerblinie am Einbrechstartabschnitt muß im Bereich dieser Kerblinie durch Anheben des Griffendes der Grifflasche eine Scherwirkung erzeugt werden. Die dazu erforderlichen Kräfte werden von der Grifflasche einerseits über die Befestigungsstelle der Grifflasche auf die davor liegende Aufbrechnase und andererseits über die Befestigungsstelle auf das Blech im Einbrech-Startabschnitt übertragen. Die Aufbrechnase der Grifflasche liegt dabei in aller Regel direkt über dem anfänglich zum Einbrechen zu bringenden Kerblinienabschnitt und drückt auf diesen in Richtung nach unten. Da dieser Kerblinienabschnitt nahe der Kernwand des Deckels liegt wird der diesen Kerblinienabschnitt aufweisende Teil des Deckelspiegels durch die Kernwand ausreichend abgestützt und versteift, um dem Druck der Aufbrechnase standzuhalten, so daß die Einbrechkräfte im wesentlichen ausschließlich auf dem Kerblinienabschnitt zur Wirkung gebracht werden können.

Dem steht jedoch in vielen Fällen entgegen, daß sich der Aufreißabschnitt durch die an der Befestigungsstelle der Grifflasche auftretende Zugwirkung membranartig nach oben verformt. Dieser Nachteil wirkt sich besonders stark aus, wenn von den üblichen Blechdicken von 0,24 mm abgewichen wird und demgegenüber dünnere Bleche zur Herstellung des Deckels verwendet werden. Hierbei kann die Verformung des Bleches des Einbrechstartabschnittes so stark werden, daß die für das Einbrechen der Kerblinie erforderlichen Kräfte nicht mehr sicher und möglichst verlustfrei über die Grifflasche auf den anfänglich einzubrechenden Bereich der Kerblinie übertragen werden. Hinzu kommt, daß dann, wenn die Aufbrechnase der Grifflasche durch nachgeben des Bleches nicht mehr über dem anfänglich einzubrechenden Abschnitt der Kerblinie ansetzt, das Deckelblech aufgrund seiner verringerten Dicke nicht mehr entlang der Kerblinie einbricht und weiterreißt, so daß der Aufreißvorgang außer Kontrolle gerät. Dies konn so weit gehen, daß nicht mehr die ganze Querschnittsfläche der Dose in der gewünschten Weise freigelegt werden kann. Diese Probleme treten auch dadurch auf, daß die Kerblinie zum Startabschnitt hin konvergiert und im Bereich des ersten Einbrechens einen eng gekrümmten Verlauf aufweist. Bei der Erzeugung dieser Kerblinie kommt es zu einer Entspannung der umliegenden Blechbereiche, die durch das Verdrängen des Blechmaterials aus dem Kerblinienbereich schlaff werden, was die aufgezeigten Probleme im besonderen Maße verstärken.

Diese Probleme werden auch nicht mit anderen bekannten Gestaltungen des Deckels vermieden:

So ist aus der US-PS 37 52 353 eine Dose mit kreisrundem Blechdeckel und parallel zum Dekkelrand verlaufender kreisrunder Kerblinie bekannt, die einen entsprechenden Aufreißbereich begrenzt. Abgesehen davon, daß es sich nicht um einen Blechdeckel für unrunde Dosen handelt, ist bei diesem bekannten Deckel auch kein Einbrechstartabschnitt der Kerblinie vorgesehen. Bezogen auf die Befestigungsstelle der Grifflasche ist der Deckelspiegel im wesentlichen in zwei Hälften unterteilt, in dem jeder Hälfte eine annähernd halbkreisförmige, zur Versteifung dienende Vertiefung zugeordnet ist. Die Versteifung in der vorderen, die Befestigungsstelle der Grifflasche aufweisenden Deckelhälfte ist so ausgebildet, daß um den Befestigungsbereich herum Verformungen oder Versteifungen vollständig fehlen. Die Versteifungen sind so ausgebildet, daß eine erste Biegelinie für das Blech unmittelbar hinter dem Befestigungsbereich und eine zweite dazu parallele Biegelinie zwischen den beiden halbkreisförmigen Vertiefungen entsteht. Ziel dieser Maßnahme ist es beim Öffnen des Deckels einen Druck mit dem Daumen auf die Deckelmitte, wie dies sonst notwendig ist, um das Abbiegen des Deckelbleches im Bereich des mittleren.

Querdurchmessers zu erreichen, entbehrlich zu machen, indem die beiden Deckelhälften je für sich brettartig versteift sind und durch die Versteifungen die zuvor erwähnten beiden Soll-Biegelinien entstehen. Die versteifende Vertiefung im vorderen Deckelbereich ist auch so ausgebildet, daß nach dem anfänglichen Einbrechen der Kerblinie das Blech entlang de vorgegebenen Kerblinie geführt weiterreißt so daß ein unkontrolliertes Einreißen des Deckelbleches verhindert wird.

Bei einem anderen bekannten Deckel von kreisrundem Umriß begrenzt die Kerblinie nur einen im Vergleich zu den Abmessungen des Deckels kleinen, zur Freilegung einer Ausgießöffnung dienenden Aufreißbereich (vgl. DE-OS 2832706). Um die Grifflasche vor Gebrauch dem Zugriff durch kleine Kinder zu entziehen und um ein ruckartiges Einbrechen des Aufreißbereiches während des Aufreißens zu vermeiden sind in dem Deckelspiegel zwei bis über die Außenfläche der flach auf dem Deckelspiegel aufliegenden Grifflasche hinausragende Verformungen vorgesehen, die zwischen sich einen mit ihrem Boden in der Ebene des Deckelspiegels liegende kanalartige Vertiefung begrenzen, in der das Griffende vollständig und bündig aufgenommen wird. Dadurch wird der Zugriff zu dem Griffende der Grifflasche wesentlich erschwert. Eine den Umriß der Grifflasche von außen eng umgrenzende aufragende Verformung ist in Draufsicht im wesentlichen hufeisenförmig ausgebildet und ragt mit ihren Schenkeln in den über eine Biegelinie mit dem Deckelspiegel bleibend verbundenen Aufreißbereich hinein, während die zweite aufragende Verformung die Fingeröffnung des Griffendes der Grifflasche entsprechend ausfüllt.

Der Erfindung liegt die Aufgabe zugrunde, einen Blechdeckel für unrunde Dosen mit den Merkmalen des Oberbegriffs des Anspruchs 1 so weiterzubilden, daß auch bei Verwendung von dünneren Blechen die beim Anheben des Griffendes der Grifflasche erzeugten Scherkräfte wesentlich vollständiger und damit auch effektiver zum anfänglichen Einbrechen der Kerblinie mit Hilfe der Aufbrechnase der Grifflasche zur Wirkung gebracht werden können.

Diese Aufgabe wird durch die Lehre des Anspruchs 1 gelöst.

Durch die besondere Formgebung der U-förmigen Sicke wird der membranartige Bereich des Deckelspiegels um die Befestigungsstelle der Grifflasche herum und zwischen den beiden auf den Einbrechstartabschnitt hin konvergierenden Kerblinien so stabilisiert, daß dieser membranartige Bereich beim anfänglichen Einbrechen der Kerblinie seine im wesentlichen horizontale Loge trotz der über die Grifflasche zur Wirkung kommenden Kräfte beibehält. Damit wird auch die Lage der Befestigungsstelle selbst und des Einbrechstartabschnittes der Kerblinie stabilisiert. Dies verhindert, daß die Aufbrechnase der Grifflasche vor dem Einbrechen der Kerblinie über den Startabschnitt der Kerblinie hinauswandert. Ferner erfährt das umliegende Blech in diesem Bereich eine zusätzliche Spannung, da die U-förmige Sicke das aus den Kerblinien verdrängte Material aufnimmt, so daß in diesem Bereich schlaff gewordenes Blech nicht mehr vorliegt. Auch wird durch diese Maßnahme sichergestellt, daß der anfängliche Einbrechvorgang tatsächlich auch an dem Startabschnitt der Kerblinie erfolgt und daß trotz des dünnen Bleches der weitere Aufreißvorgang zuverlässig entlang der dazu vorgesehenen Kerblinie verläuft. Dazu trägt auch wesentlich die Ausdehnung der Länge der Quersicken in Bezug auf die zum Startabschnitt hin konvergierenden Kerblinienabschnitte bei. Zu beachten ist, daß trotz der durch die Maßnahmen erfolgenden Straffung des Bleches und der Versteifung und Sicherung der Lage der Befestigungsstelle der gewünschte Abknickvorgang des Bleches beim Aufreißen entlang der beiden Quersicken in keiner Weise beeinträchtigt wird.

Die Unteransprüche geben vorteilhafte Ausgestaltungen und Weiterbildungen der Lehre des Anspruchs 1 wieder.

Die neue Ausbildung stellt dabei sicher, daß einerseits der die Befestigungsstelle enthaltende Bereich im Aufreißstartabschnitt brettartig versteift ist, so daß hier ein Aufwölben des Bleches beim Aufreißen weitgehend unterbunden ist. Auf der anderen Seite kann der vor der Befestigungsstelle liegende Blechbereich beim anfänglichen Einbrechen in der gewünschten Weise leicht nach unten abknicken, wodurch die zum anfänglichen Einbrechen erforderlichen Kräfte entsprechend begrenzt werden. Die genaue Begrenzung dieses nach unten abknickenden Bereiches des Bleches gewährleistet in Verbindung mit der Ausgestaltung des Sickenverbundes ein sicheres Weiterrei- ßen des Bleches entlang der vorgegebenen Kerblinien.

Die Erfindung wird nachfolgend anhand schematischer Zeichnungen an einem Ausführungsbeispiel näher erläutert.

Es zeigen:
Figur 1 einen gemäß der Erfindung ausgebildeten Aufreißdeckel in Seitenansicht,
Figur 2 den Deckel nach Fig. 1 im Ausschnitt und in Draufsicht,
Figur 3 den Deckel nach Fig. 1 in Ansicht von unten und
Figur 4 einen Teilquerschnitt quer zur Längsmittellinie des Deckels.

Es wird angenommen, daß es sich bei dem infrage stehenden Deckel um einen langovalen Deckel handelt, wie er in großem Umfang, z.B. für Fischdosen, eingesetzt wird. Es könnte sich aber auch um einen rechteckförmigen Deckel oder um einen kreisförmigen Deckel handeln.

Der Deckel ist aus Blech hergestellt, und zwar bevorzugt aus Blechen mit einer Dicke, die geringer als die übliche Dicke, also geringer als 0,24 mm ist.

Der Deckel ist in üblicher Weise mit einem Falzrand 2 ausgebildet, der über eine Kernwand in den Deckelspiegel 3 übergeht. Im Deckelspiegel ist durch eine in sich geschlossene Kerblinie 7 ein Aufreißbereich 6 begrenzt, von dem in Fig. 2 im wesentlichen nur der Aufreißstartaschnitt 16 gezeigt ist. Während im übrigen Bereich des Deckels die Kerblinie 7 nahe der Kernwand des Deckelrandes verläuft, weicht ihr Verlauf im Bereich des Aufreißstartabschnittes 16 von der Umrißform des Deckels ab. Vielmehr wird der Aufreißstartabschnitt 16 durch zwei zum linken Ende in Fig. 2 konvergierende geradlinige Kerbabschnitte 9 begrenzt, die am Ende des Deckels in einen relativ eng gekrümmten Startabschnitt 8 der Kerblinie übergeht. Im Bereich dieses Endes ist mittels aus dem Blech herausgeformten Niet 4 eine Grifflasche 5 befestigt. Diese ist als starrer Hebel ausgebildet und zumeist aus dünnem Blech geformt und durch Randeinrollungen und dgl. versteift. Bei dem dargestellten Ausführungsbeispiel ist der Grifflaschenkörper direkt mit Hilfe des Niets 4 flach aufliegend auf dem Deckelblech befestigt. Die Griflasche könnte aber auch so ausgebildet sein, daß sich die Befestigungsstelle an einem durch Trennlinie 36 in Fig. 2 ausgebildeten Befestigungslappen des Grifflaschenkörpers befindet, wie dies allgemein bekannt ist. Die Grifflasche ist im dargestellten Beispiel mit ihrer Längsmittellinie auf die Längsmittellinie 19 des langovalen Deckels ausgerichtet. Es kann aber auch eine abweichende Orientierung der Grifflasche vorgesehen sein. Die Grifflasche weist ein vorderes Ende in Form einer Aufbrechnase 15 auf, die im wesentlichen fluchtend mit dem Startabschnitt 8 der Kerblinie angeordnet ist. Am abgewandten Ende weist die Grifflasche 5 einen Griffabschnitt 12 auf, der im dargestellten Beispiel ringförmig ausgebildet ist.

In dem sich an den Aufreißstartabschnitt 16 anschließenden weiteren Bereich 17 des Aufreißbereichs 6 ist das Blech durch Vertiefung 20 oder durch Rippen oder Sicken versteift, die parallel zu dem Deckelrand bzw. zu dem zu diesem parallele Kerblinienabschnitt 10 verlaufen. Die Breite 39 des Aufreißbereichs erreicht hier nahezu die Größe der lichten Weite des Dose, die mit dem Deckel verschlossen werden kann.

Um dem membranartigen Aufwölben des Aufreißstartabschnittes beim Anheben des Griffendes 12 der Grifflasche 5 zum Öffnen der Dose entgegenzuwirken, ist nahe der Befestigungsstelle 4 und unterhalb der Grifflasche 5 eine U-förmige sickenförmige Vertiefung 23, 24 vorgesehen. Diese besteht aus einem unter dem Griffabschnitt 12 liegenden stegförmigen Abschnitt 23 und zwei von diesem nach vorn zur Startkerblinie 8 hin vorspringenden Schenkeln ader Armen 24, die abrupt bei 26 auf einer gemeinsamen Linie 28 quer zur Längsmittellinie 19 der Grifflasche 4 enden. Die Linie 28 verläuft tangential zum Schaft 4a des Niets 4. Der stegförmige Abschnitt 23 ist fluchtend mit dem Griffende 12 ausgebildet. Bei der ringförmigen Ausbildung des Griffendes 12 weist auch der stegförmige Abschnitt 23 einen entsprechenden teilringförmigen Verlauf auf, wobei die Breite der Sicke 23 der Breite des Ringbereichs 12 entspricht.

Die Schenkel 24 können im Übergangsbereich zu dem stegförmigen Abschnitt 23 breiter werden. Ihre Breite nimmt in Richtung zu den freien Enden 26 stetig ab. Es könnte auch ihre Tiefe in dieser Richtung abnehmen. Die Schenkel 24 verlaufen mit ihren inneren Begrenzungen 29 gerade und parallel zur Linie 19. Die U-förmige Vertiefung 23, 24 ist mit quer zur Längsmittellinie der Grifflasche verlaufenden Sicken 21, 22 zu einem Sickenverbund vereinigt. Alle Sicken dieses Sickenverbundes weisen im wesentlichen gleiche Tiefe auf. Die kürzere Quersicke 21 schneidet die U-förmige Vertiefung in Höhe des Überganges zwischen dem Steg 23 und den Schenkeln 24, während die längere Quersicke 22 den ringförmigen Stegteil 23 anschneidet, wie dies aus Fig. 3 hervorgeht. Die in Fig. 2 geradlinig ausgebildeten Quersicken 21, 22 können auch leicht gekrümmt ausgebildet sein. Zwischen den Quersicken 21, 22 bleibt innerhalb der Ringöffnung des Griffendes 12 ein erhabener Bereich 25 van nahezu halbkreisflächenförmigem Umriß. Zwischen der kürzeren Sicke 21 und den beiden Schenkeln 24 bleibt ein Plateau 11 in der Ebene des Deckelspiegels 3, auf welchem Plateau der Befestigungsniet für die Grifflasche 4 vorgesehen ist. Die Quersicken 21, 22 ragen jeweils bis direkt an die benachbarten Kerblinienabschnitte 9 heran. Der verbleibende Abstand 31 entspricht etwas der Breite 34 der Sicken.

Die Anordnung kann so getroffen sein, daß durch die Art der Befestigung der Grifflasche 5 Oder durch leichte Verfarmung der Grifflasche 5 wenigstens ein Teil des Griffendes 12 wenigstens teilweise in die Tiefe der Sicken eingreift, so daß durch die Anordnung die Grifflasche zugleich gegen Verdrehen um die Befestigungsstelle zuverlässig gesichert ist. Ferner kann die Anordnung und Lage des Griffendes 12 gegenüber der längeren Quersicke 22 so sein, daß mit dem Fingernagel ader der Fingerkuppe leicht unter das äußerste Griffende 12 der Grifflasche gefaßt werden kann, um dieses Griffende 12 anzuheben und die Dose zu öffnen. Mit 32 ist in Fig. 3 die Dichtungsmasse im Deckelflansch 2 bezeichnet.

Wenigstens die Schenkel 24, im bevorzugten Beispiel nach Fig. 3 auch die Stegabschnitte 23 und die Quersicken 21, 22 weisen einen etwa trapezförmigen Querschnitt auf wie er in Fig. 4 bei 30 gezeigt ist.

## Patentansprüche

1. Blechdeckel (1) für unrunde Dosen, insb. für länglich-ovale Dosen, der einen abtrennbaren Abschnitt (6) aufweist, welcher von einer in sich geschlossenen Kerblinie (7) mit einem Einbrech- Startabschnitt (8) an einem ovalen Endabschnitt des Deckels begrenzt ist, welche Kerblinie (7) zu den geraden Längsseiten des Deckels parallel angeordnet ist und zu dem Einbrech-Startabschnitt (8) hin konvergiert (9), wobei an dem abtrennbaren Abschnitt nahe dem Einbrech-Startabschnitt der Kerblinie eine hebelförmige Grifflasche (5) zum Öffnen der Dose mittels Niet (4) flach auf dem abtrennbaren Abschnitt (6) aufliegend befestigt ist, dessen eines Endes als Aufbrechnase (15) ausgebildet ist und über dem Einbrech- Startabschnitt (8) der Kerblinie (7) liegt, während sein entgegengesetztes Ende als ringförmiger Griffabschnitt (12) ausgebildet ist, wobei zwischen den konvergierenden Kerblinienabschnitten (9) wenigstens zwei quer zur Länge des Deckels orientierte Sicken (21, 22) im abtrennbaren Abschnitt vorgesehen sind, dadurch gekennzeichnet, daß zwecks Stabilisierung des Bleches im abtrennbaren Abschnitt (6) zwischen den konvergierenden Kerblinienabschnitten (9) und der Lage der daran befestigten Grifflasche (5) bei Verwendung von dünnen Blechen unter 0,24 mm Dicke eine weitere Sicke (23, 24) von U-förmigem Verlauf in dem abtrennbaren Bereich (6) vorgesehen ist, deren gerade Schenkel (24) zueinander und zu der Längsrichtung (19) des Deckels (1) parallel und in Richtung auf den Einbrechstartabschnitt (8) der Kerblinie hin orientiert und beiderseits des Befestigungsnietes (4) der Grifflasche (5) angeordnet sind, wenigstens eine (21) der Quersicken (21, 22) kreuzen und an einer gemeinsamen Linie (28) enden, die quer zur Längsrichtung (19) des Deckels und tangential zum Nietschaft (4a) auf der dem Einbrech-Startabschnitt (8) zugewandten Seite des Nietes (4) angeordnet ist, wobei die U-förmige Sicke (23, 24) im übrigen Bereich im wesentlichen dem Umriß des ringförmigen Griffabschnittes (12) der Grifflasche (5) angepaßt und unter diesem angeordnet ist, und daß die Enden der Quersicken (21, 22) an die konvergierenden Kerblinienabschnitte (9) jeweils bis auf einen der Breite der Quersicken (21, 22) ensprechenden Abstand (31) heranreichen.

2. Deckel nach Anspruch 1, dadurch gekennzeichnet, daß die Schenkel (24) der U-förmigen Sicke (23, 24) einen annähernd trapezfärmigen Querschnitt aufweisen.

3. Deckel nach Anspruch 1 oder 2, dadurch gekennzeichnet, daß der die beiden Schenkel (24) verbindende, entlang einem Kreisbogenabschnitt gekrümmte Abschnitt (23) der U-förmigen Sicke (23, 24) tangential durch die zweite Quersicke (23) läuft.

4. Deckel nach Anspruch 1, dadurch gekennzeichnet, daß die Tiefe oder die Breite der Schenkel (24) der U-förmigen Sicke in Richtung zu den Schenkelenden (26) stetig abnimmt.

5. Deckel nach Anspruch 2, dadurch gekennzeichnet, daß auch der die Schenkel (24) verbindende Sickenabschnitt (23) und die Quersicken (21, 22) ebenfalls einen trapezförmigen Querschnitt und im wesentlichen gleiche Tiefe aufweisen.

6. Deckel nach Anspruch 1, dadurch gekennzeichnet, daß der ringförmige Griffabschnitt (12) des fabrikfertigen Deckels seiner Dicke nach teilweise in die Tiefe der U-förmigen Sicke (23, 24) eintaucht.

## Revendications

1. Couvercle en tôle (1) pour des boîtes de forme, notamment des boîtes oblongues et ovales, qui comporte une partie séparable (6) entourée d'une ligne d'incision (7) sans fin avec un bec d'amorçage (8) sur un des côtés ovales du couvercle, la ligne d'incision (7) étant parallèle aux grands côtés rectilignes du couvercle et convergeant (9) vers le bec d'amorçage (8) et la partie séparable (6) étant pourvue, à proximité du bec d'amorçage de la ligne d'incision, d'une languette preneuse (5) en forme de levier qui sert à ouvrir la boîte et qui est fixée à plat sur la partie séparable (6) par un rivet (4), un côté de ladite languette preneuse étant formé en tant que nez d'enfoncement (15) et situé sur le bec d'amorçage (8) de la ligne d'incision (7), tandis que son côté opposé est formé en tant que section preneuse en forme d'anneau (12), la zone de la partie séparable entre les deux sections convergeantes (9) de la ligne d'incision étant pourvue d'au moins deux joncs (21, 22) disposés perpendiculairement à l'axe longitudinal du couvercle, caractérisé en ce qu'en cas de l'utilisation de tôles minces d'une épaisseur inférieure à 0,24 mm et dans le but de stabiliser la tôle de la partie séparable (6) entre les sections convergeantes (9) de la ligne d'incision et la position de la languette preneuse (5) y fixée, il est prévu un jonc supplémentaire (23, 24) en forme d'U dans la partie séparable (6), jonc dont les branches rectilignes (24) s'étendent parallèlement l'une à l'autre et aussi parallèlement à l'axe longitudinal (19) du couvercle (1) et qui sont orientées vers le bec d'amorçage (8) de la ligne d'incision et disposées des deux côtés du rivet (4) de la languette preneuse (5), et qui croisent au moins un (21) des joncs transversaux (21, 22) et aboutissant à une ligne droite commune (28) disposée perpendiculairement à l'axe longitudinal (19) du couvercle et tangentiellement au corps de rivet (4a) au côté du rivet (4) qui montre vers le bec d'amorçage (8), la partie restante du jonc en U (23, 24) étant essentiellement adaptée au - et disposée au-dessous du - contour de la section preneuse en forme d'anneau (12) de la languette preneur (5), et en ce que les joncs transversaux (21,. 22) s'étendent en direction des sections convergeantes (9) de la ligne d'incision jusqu'à une distance (31) de celles-ci qui correspond à la largeur des joncs transversaux (21, 22).

2. Couvercle selon la revendication 1, caractérisé en ce que la coupe transversale des branches (24) du jonc en U (23, 24) est à peu près trapézoi- dale.

3. Couvercle selon la revendication 1 ou 2, caractérisé en ce que la partie en arc de cercle (23) du jonc en U (23, 24) reliant les deux branches (24) passe tangentiellement par le deuxième jonc transversal (23).

4. Couvercle selon la revendication 1, caractérisé en ce que la profondeur ou la largeur des branches (24) du jonc en U diminue constamment en direction des extrémités des branches (26).

5. Couvercle selon la revendication 2, caractérisé en ce que la partie du jonc (23) reliant les branches (24) ainsi que les joncs transversaux (21, 22) ont également une coupe transversale en forme trapézoïdale et que leur profondeur est essentiellement égale.

6. Couvercle selon la revendication 1, caractérisé en ce que la section preneuse en forme d'anneau (12) du couvercle fini est partiellement logée dans la profondeur du jonc en U (23, 24).

## Claims

1. Metal end (1) for non-round cans - in particular oblong, oval cans - having a removable portion (6) surrounded by an endless scoreline (7) with a break-in starting portion (8) at one oval side of the end, which scoreline (7) runs parallel to the long straight side of the end and converges (9) towards the break-in starting portion (8), the removable portion being provided near the break-in starting portion of the scoreline with a lever-shaped gripping tab (5) for can opening which is arranged flat on the removable portion (6) and secured to it with a rivet (4) and one end of which is designed as a break-open nose (15) lying on the break-in starting portion (8) of the scoreline (7), while its opposite end is designed as ring-shaped gripping portion (12), the area of the removable portion between the two converging scoreline sections (9) being provided with at least two beads (21, 22) arranged at right angles to the longitudinal axis of the end, characterized in that, in case of using thin metal plate -of below 0.24 mm thickness and for the purpose of stabilizing the metal plate of the removable portion (6) between the converging scoreline sections (9) and the position of the grippping tab (5) affixed to it, a further bead (23, 24) of U-shaped design is provided in the removable portion (6) whose straight legs (24) run parallel to each other and to the longitudinal axis (19) of the end (1), are oriented towards the break-in starting portion (8) of the scoreline, are arranged at either side of the rivet (4) of the gripping tab (5), cross at least one (21) of the transverse beads (21, 22) and end at a common straight line (28) which is arranged at right angles to the longitudinal axis (19) of the end and tangentially to the rivet shaft (4a) on the side of the rivet (4) facing the break-in starting portion (8) the remaining part of the U-shaped bead (23, 24) being essentially adapted to, and arranged below, the contour of the ring-shaped gripping portion (12) of the gripping tab (5), and in that the transverse beads (21, 22) extend towards each of the converging scoreline sections (9) up to a distance (31) from them which corresponds to the width of the transverse beads (21, 22).

2. End to claim 1, characterized in that the cross section of the legs (24) of the U-shaped bead (23, 24) is approximately trapezoidal.

3. End to claim 1 or 2, characterized in that the segment-shaped section (23) of the U-shaped bead (23, 24) which connects the two legs (24) runs tangentially through the second transverse bead (23).

4. End to claim 1, characterized in that the depth or width of the legs (24) of the U-shaped bead steadily decreases towards the leg ends (26).

5. End to claim 2, characterized in that also the bead section (23) connecting the legs (24) as well as the transverse beads (21, 22) have a trapezoidal cross section and are essentially of equal depth.

6. End to claim 1, characterized in the ring-shaped gripping portion (12) of the finished end is partially lodged in the depth of the U-shaped bead (23, 24).
